# EUROPÄISCHE PATENTSCHRIFT

(11) **EP 1 364 120 B1**
(45) Veröffentlichungstag und Bekanntmachung des Hinweises auf die Patenterteilung: **18.01.2006**
(21) Anmeldenummer: 02719633.6
(22) Anmeldetag: 21.02.2002
(51) Int. Cl.: F02M 61/14

(54) **NIEDERHALTEBLECH ZUR BEFESTIGUNG EINES BRENNSTOFFEINSPRITZVENTILS**
HOLD-DOWN METAL PLATE FOR SECURING A FUEL INJECTION VALVE
TOLE DE RETENUE PERMETTANT DE FIXER UNE SOUPAPE D'INJECTION DE CARBURANT

(30) Priorität: 21.02.2001 DE 10108190
(43) Veröffentlichungstag der Anmeldung: 26.11.2003
(73) Patentinhaber: ROBERT BOSCH GMBH, 70442 Stuttgart (DE)
(72) Erfinder: KROME, Juergen, 33189 Schlangen (DE); REITER, Ferdinand, 71706 Markgroeningen (DE); POHLMANN, Jens, 74321 Bietigheim-Bissingen (DE)
(86) Internationale Anmeldenummer: PCT/DE2002/000643
(87) Internationale Veröffentlichungsnummer: WO 2002/066821

(56) Entgegenhaltungen:
- WO-A-98/53197
- DE-A- 19 735 665
- PATENT ABSTRACTS OF JAPAN vol. 2000, no. 07, 29. September 2000 (2000-09-29) & JP 2000 120508 A (KUBOTA CORP), 25. April 2000 (2000-04-25)
- PATENT ABSTRACTS OF JAPAN vol. 1999, no. 09, 30. Juli 1999 (1999-07-30) & JP 11 101170 A (KUBOTA CORP), 13. April 1999 (1999-04-13)
- PATENT ABSTRACTS OF JAPAN vol. 2000, no. 08, 6. Oktober 2000 (2000-10-06) & JP 2000 145579 A (ISUZU MOTORS LTD), 26. Mai 2000 (2000-05-26)

## Beschreibung

### Stand der Technik

Die Erfindung geht aus von einem Niederhalteblech zur Befestigung eines Brennstoffeinspritzventils nach Gattung des Hauptanspruchs.

Direkt einspritzende Brennkraftmaschinen weisen zur Aufnahme eines Brennstoffeinspritzventils gewöhnlich eine Aufnahmebohrung in einem Zylinderkopf auf, in der eine Druckschulter ausgebildet ist, gegen die das Brennstoffeinspritzventil mit einer Spannpratze oder einem Niederhalteblech gedrückt wird. Eine solche Spannpratze ist beispielsweise aus der JP-OS 08-31 25 03 bekannt.

Durch die fehlende Symmetrie der eingeleiteten Kraft treten in dem Brennstoffeinspritzventil Querkräfte auf, die zu Verspannungen führen, die Störungen beim Betrieb des Brennstoffeinspritzventils verursachen können, die bis zum Ausfall des Systems führen.

Aus der WO 98/53197 A ist bereits eine Niederhalteklammer zur Befestigung eines Brennstoffeinspritzventils in einer Aufnahmebohrung eines Zylinderkopfes einer gemischverdichtenden Brennkraftmaschine bekannt. Die Niederhalteklammer weist dabei zentral eine Befestigungsbohrung auf, die von einem Befestigungselement in Form einer Schraube durchdrungen wird, das die Niederhalteklammer an dem Zylinderkopf befestigt. An einem Ende der Niederhalteklammer besitzt diese eine Aufnahmeöffnung zur Aufnahme eines Brennstoffeinspritzventils, wobei die Aufnahmeöffnung von einer Einführausnehmung geteilt ist und durch ein erstes und ein zweites Gabelende begrenzt ist, die auf das Brennstoffeinspritzventil eine Kraft ausüben, die das Brennstoffeinspritzventil gegen eine Druckschulter in der Aufnahmebohrung des Zylinderkopfs drückt. Das erste und das zweite Gabelende weisen jeweils eine im Schnitt wellenförmige Biegung auf, die zu dem Brennstoffeinspritzventil orientiert ist, wobei jeweils ein Radius der wellenförmigen Biegung einen mit zwei Auflagekragen am Brennstoffeinspritzventil korrespondierenden Auflagebereich ausbildet. Die Auflagebereiche der Gabelenden sind derart orientiert, dass sie exakt im rechten Winkel zu einer gedachten Längsachse der Niederhalteklammer verlaufen. Die Niederhalteklammer ist insgesamt klammer- bzw. spangenartig ausgebildet.

### Vorteile der Erfindung

Demgegenüber hat das erfindungsgemäße Niederhalteblech mit dem kennzeichnenden Merkmal des Hauptanspruchs den Vorteil, daß durch die gebogenen Gabelenden eine symmetrische Krafteinleitung in das Brennstoffeinspritzventil erfolgt. Die Krafteinleitung erfolgt entlang einer Auflagelinie, welche symmetrisch bezüglich der Längsachse des Brennstoffeinspritzventils ausgebildet ist.

Die linienförmigen Auflagebereiche der gebogenen Gabelenden liegen auf einer gemeinsamen Geraden, so daß die Orientierung des Niederhalteblechs bezüglich einem symmetrisch ausgebildeten Brennstoffeinspritzventil beliebig ist.

Gemäß den in den Unteransprüchen aufgeführten Maßnahmen sind vorteilhafte Weiterbildungen des erfindungsgemäßen Niederhalteblechs möglich.

Durch Einbringen eines Schlitzes, welcher von der Aufnahmeöffnung ausgeht, ist es möglich, zwei unabhängig voneinander ausgebildete Biegebalken zu erzeugen, deren Elastizität die Auflagekraft an dem Auflagebereich bestimmt. Durch asymmetrisches Einbringen des Schlitzes ist es weiterhin möglich, entsprechend der Länge der Biegebalken bis hin zu dem Auflagebereich die Federkonstante des jeweiligen Biegebalkens so zu beeinflussen, daß an dem Auflagebereich jeweils eine gleich große Kraft auf das Brennstoffeinspritzventil übertragen wird. Dadurch kann die Einleitung von Querkräften in das Ventil verhindert werden. Die federelastischen Gabelenden ermöglichen einen axialen Längenausgleich für das Brennstoffeinspritzventil. Dadurch können Toleranzen, die durch die Fertigung entstehen, ebenso ausgeglichen werden, wie die Längenausdehnung durch die im Betrieb auftretenden Temperaturdifferenzen.

### Zeichnung

Ein Ausführungsbeispiel eines erfindungsgemäßen Niederhalteblechs ist in der Zeichnung vereinfacht dargestellt und wird in der nachfolgenden Beschreibung näher erläutert. Es zeigen:
- Fig. 1: eine Draufsicht eines erfindungsgemäßen Niederhalteblechs; und
- Fig. 2: eine Seitenansicht des erfindungsgemäßen Niederhalteblechs aus Fig. 1.

### Beschreibung des Ausführungsbeispiels

In Fig. 1 ist ein erfindungsgemäßes Niederhalteblech 1 in einer Draufsicht dargestellt. Das Niederhalteblech 1 weist im wesentlichen eine längliche Grundgeometrie auf, wobei die beiden Schmalseiten halbkreisförmig abgerundet sind. An einem Ende weist das Niederhalteblech 1 eine Befestigungsbohrung 2 auf, deren Mittelpunkt M1 mit dem Mittelpunkt der halbkreisförmigen Abrundung identisch ist. Die Befestigungsbohrung 2 dient zur Aufnahme eines Befestigungsmittels, beispielsweise einer Schraube, welche in den nicht dargestellten Zylinderkopf geschraubt wird und das Niederhalteblech 1 fixiert.

An dem gegenüberliegenden Ende des Niederhalteblechs 1 ist eine Aufnahmeöffnung 3 in das Niederhalteblech 1 eingebracht, deren Mittelpunkt M2 ebenfalls auf der Längsachse 8 des Niederhalteblechs 1 angeordnet ist. Zur Vereinfachung der Montage weist die Aufnahmeöffnung 3 eine Einführausnehmung 4 auf, deren Mittellinie 5 durch den Mittelpunkt M2 der Aufnahmeöffnung 3 verläuft. Die Mittellinie 5 der Einführausnehmung 4 schließt mit der Längsachse 8 des Niederhalteblechs 1 einen von Null verschiedenen Einführwinkel α ein. Durch die Einführausnehmung 4 ist das Anbringen des Niederhalteblechs 1 auch bei montierter Brennstoffleitung möglich. Der Einführwinkel α wird dabei durch die Platzverhältnisse an der jeweiligen Brennkraftmaschine bestimmt.

Entsprechend der Lage der Mittellinie 5 der Einführausnehmung 4 wird das brennstoffventilseitige Ende des Niederhalteblechs 1 gabelförmig geteilt und bildet ein erstes Gabelende 6 und ein zweites Gabelende 7 aus. Das erste und zweite Gabelende 6 und 7 weisen eine unterschiedliche Länge auf, deren Verhältnis von der Breite der Einführausnehmung 4 sowie der Lage der Mittellinie 5 der Einführausnehmung 4 abhängt. Das erste und zweite Gabelende 6 und 7 sind so gebogen, daß jeweils eine Auflagelinie entsteht, die eine gemeinsame Verbindungslinie 12 aufweisen, die durch den Mittelpunkt M2 der Aufnahmeöffnung 3 verläuft und vorzugsweise einen rechten Winkel mit der Mittellinie 5 der Einführausnehmung 4 bildet. Der Mittelpunkt M2 der Aufnahmeöffnung 3 fällt dabei mit der Längsachse des nicht dargestellten Brennstoffeinspritzventils zusammen, das sich in die Zeichenebene hineinerstreckt. Die Ausbildung der gebogenen Gabelenden 6 und 7 wird nachstehend anhand von Fig. 2 beschrieben.

Um Verspannungen des Brennstoffeinspritzventils zu vermeiden, ist es erforderlich, für eine gleich große Anpresskraft durch die beiden Gabelenden 6 und 7 zu sorgen. Hierzu ist in das Niederhalteblech 1 ein Schlitz 9 eingebracht, der von der Aufnahmeöffnung 3 ausgehend z.B. parallel zu der Längsachse 8 des Niederhalteblechs 1 angeordnet ist. Der Schlitz 9 teilt dabei das Niederhalteblech 1 in einen ersten Biegebalken 10 und einen zweiten Biegebalken 11. Die Federkennlinien des ersten und des zweiten Biegebalkens 10 und 11 werden durch den Abstand des Schlitzes 9 von der Längsachse 8 des Niederhalteblechs 1 sowie der Breite des Schlitzes 9 und seiner Länge bestimmt. Dabei werden die Federkennwerte des ersten Biegebalkens 10 und des zweiten Biegebalkens 11 so eingestellt, daß die durch das erste Gabelende 6 sowie das zweite Gabelende 7 in das Brennstoffeinspritzventil eingeleitete Kraft gleich groß sind. Damit ist es möglich, den Einfluß der unterschiedlich langen Biegelängen des ersten und des zweiten Gabelendes 6 und 7 zu kompensieren.

Zur Verdeutlichung des Biegeprofils der gebogenen Gabelenden 6 und 7 ist in Fig. 2 das Niederhalteblech 1 in einer Seitenansicht dargestellt. Die beiden Gabelenden 6 und 7 werden vorzugsweise gemeinsam umgeformt, so daß sie ein identisches Profil aufweisen, welches anhand des zweiten Gabelendes 7 erläutert werden soll. Die Form der beiden Gabelenden 6 und 7 wird durch drei Radien beschrieben. Von Seiten eines ebenen Abschnitts 15 ausgehend, mit welchem das Niederhalteblech 1 an einer Befestigungsfläche des Zylinderkopfs befestigt ist, ist das Gabelende 7 mit einem ersten Radius R1 in Richtung der Ventilseite 17 des Niederhalteblechs 1 gebogen. Im Anschluß wird das zweite Gabelende 7 mit dem Radius R2 in die entgegengesetzte Richtung gebogen und endet nach einem Radius R3, der gleichsinnig mit dem ersten Radius R1 orientiert ist, z.B. wieder auf dem Niveau des ebenen Abschnitts 15. Auf der ventilabgewandten Seite 16 ergibt sich somit eine ebene Fläche. Zumindest der Radius R1 und der dritte Radius R3 sind vorzugsweise gleich und die Biegelinien der drei Radien R1 bis R3 verlaufen parallel zueinander. Auf der Ventilseite 17 des zweiten Radius R2 werden die beiden Auflagebereiche 13 und 14 ausgebildet.

Werden das erste Gabelende 6 und das zweite Gabelende 7 gemeinsam umgeformt, so ergibt sich automatisch, daß der erste Auflagebereich 13 und der zweite Auflagebereich 14 auf einer gemeinsamen Geraden 12 angeordnet sind. Die Verbindungsgerade 12 ist dabei parallel zu der Ventilseite 17 des Niederhalteblechs 1. Die Auflagebereiche 13, 14 der Gabelenden 6, 7 können derart orientiert sein, daß sie weder parallel noch im rechten Winkel zu der Längsachse 8 des Niederhalteblechs 1 verlaufen. Die Gabelenden 6, 7 können asymmetrisch ausgebildet sein.

Das Niederhalteblech 1 kann beispielsweise kostengünstig als Stanzbiegeteil ausgeführt werden. Durch die federelastischen Gabelenden 6 und 7 ist ein axialer Toleranzausgleich des Brennstoffeinspritzventils möglich.

## Patentansprüche

1. Niederhalteblech zur Befestigung eines Brennstoffeinspritzventils in einer Aufnahmebohrung eines Zylinderkopfes einer gemischverdichtenden Brennkraftmaschine, wobei das Niederhalteblech (1) an einem Ende eine Befestigungsbohrung (2) aufweist, die von einem Befestigungselement durchdringbar ist, zur Befestigung des Niederhalteblechs (1) an dem Zylinderkopf, und das entgegen gesetzte Ende des Niederhalteblechs (1) eine Aufnahmeöffnung (3) zur Aufnahme eines Brennstoffeinspritzventils aufweist, wobei die Aufnahmeöffnung (3) von einer Einführausnehmung (4) geteilt ist und durch ein erstes und ein zweites Gabelende (6, 7) begrenzt ist, zur Ausübung einer Kraft, auf das Brennstoffeinspritzventil, die das Brennstoffeinspritzventil gegen eine Druckschulter in der Aufnahmebohrung des Zylinderkopfs drückt, und wobei das erste und das zweite Gabelende (6, 7) jeweils eine im Schnitt wellenförmige Biegung aufweisen, die zu dem Brennstoffeinspritzventil orientierbar ist und jeweils ein Radius (R2) der wellenförmigen Biegung einen Auflagebereich (13, 14) ausbildet,
**dadurch gekennzeichnet,**
**dass** das Niederhalteblech (1) eine flache und längliche Grundgeometrie entlang einer Längsachse (8) aufweist und die Auflagebereiche (13, 14) der Gabelenden (6, 7) derart orientiert sind, dass sie weder parallel noch im rechten Winkel zu der Längsachse (8) verlaufen.

2. Niederhalteblech nach Anspruch 1,
**dadurch gekennzeichnet,**
**dass** der erste und der zweite Auflagebereich (13, 14) der beiden Gabelenden (6, 7) auf einer gemeinsamen Verbindungsgeraden (12) angeordnet sind.

3. Niederhalteblech nach Anspruch 2,
**dadurch gekennzeichnet,**
**dass** die Verbindungsgerade (12) einen Schnittpunkt mit der Längsachse des Brennstoffeinspritzventils aufweist.

4. Niederhalteblech nach Anspruch 2 oder 3,
**dadurch gekennzeichnet,**
**dass** die Verbindungsgerade (12) senkrecht zur Flächennormale des Niederhalteblechs (1) ist.

5. Niederhalteblech nach einem der Ansprüche 1 bis 4,
**dadurch gekennzeichnet,**
**dass** die Auflagebereiche (13, 14) senkrecht zu einer Mittellinie (5) der Einführausnehmung (4) orientiert sind.

6. Niederhalteblech nach einem der Ansprüche 1 bis 5,
**dadurch gekennzeichnet,**
**dass** in das Niederhalteblech (1) ausgehend von der Aufnahmeöffnung (3) ein Schlitz (9) eingebracht ist, der bezüglich der Längsachse (8) des Niederhalteblechs (1) nicht symmetrisch angeordnet ist und für jedes Gabelende (6, 7) jeweils einen Biegebalken (10, 11) ausbildet.

7. Niederhalteblech nach Anspruch 6,
**dadurch gekennzeichnet,**
**dass** durch die Asymmetrie der Biegebalken (10, 11) die unterschiedlichen Biegelängen der Gabelenden (6, 7) so kompensierbar sind, dass die an den Auflagebereichen (13, 14) auf das Brennstoffeinspritzventil übertragene Kraft für beide Gabelenden (6, 7) identisch ist.

8. Niederhalteblech nach einem der vorhergehenden Ansprüche,
**dadurch gekennzeichnet,**
**dass** die Gabelenden (6, 7) asymmetrisch ausgebildet sind.

9. Niederhalteblech nach einem der vorhergehenden Ansprüche,
**dadurch gekennzeichnet,**
**dass** es als Stanz-Biege-Teil ausgeführt ist.

## Claims

1. Holding-down plate for fastening a fuel injection valve in a reception bore of a cylinder head of a mixture-compressing internal combustion engine, the holding-down plate (1) having at one end a fastening bore (2) through which a fastening element can penetrate for fastening the holding-down plate (1) to the cylinder head, and the opposite end of the holding-down plate (1) having a reception orifice (3) for receiving a fuel injection valve, the reception orifice (3) being divided by an introduction recess (4) and being delineated by a first and a second fork end (6, 7), for exerting a force on the fuel injection valve which presses the fuel injection valve against a thrust shoulder in the reception bore of the cylinder head, and the first and the second fork end (6, 7) having in each case a bend which, in section, is wave-shaped and which can be oriented with respect to the fuel injection valve, and in each case a radius (R2) of the wave-shaped bend forming a bearing region (13, 14), **characterized in that** the holding-down plate (1) has a flat and elongate basic geometry along a longitudinal axis (8), and the bearing regions (13, 14) of the fork ends (6, 7) are oriented in such a way that they do not run either parallel to or at right angles to the longitudinal axis (8).

2. Holding-down plate according to Claim 1, **characterized in that** the first and the second bearing regions (13, 14) of the two fork ends (6, 7) are arranged on a common straight connecting line (12).

3. Holding-down plate according to Claim 2, **characterized in that** the straight connecting line (12) has a point of intersection with the longitudinal axis of the fuel injection valve.

4. Holding-down plate according to Claim 2 or 3, **characterized in that** the straight connecting line (12) is perpendicular to the normal of the surface of the holding-down plate (1).

5. Holding-down plate according to one of Claims 1 to 4, **characterized in that** the bearing regions (13, 14) are oriented perpendicularly to a centre line (5) of the introduction recess (4).

6. Holding-down plate according to one of Claims 1 to 5, **characterized in that** the holding-down plate (1) has introduced into it, starting from the reception orifice (3), a slot (9) which is arranged non-symmetrically with respect to the longitudinal axis (8) of the holding-down plate (1) and which in each case forms a bending beam (10, 11) for each fork end (6, 7).

7. Holding-down plate according to Claim 6, **characterized in that**, due to the asymmetry of the bending beams (10, 11), the different bending lengths of the fork ends (6, 7) can be compensated in such a way that the force transferred to the fuel injection valve at the bearing regions (13, 14) is identical for both fork ends (6, 7).

8. Holding-down plate according to one of the preceding claims, **characterized in that** the fork ends (6, 7) are designed asymmetrically.

9. Holding-down plate according to one of the preceding claims, **characterized in that** it is produced as a stamped and bent part.

## Revendications

1. Serre-flanc pour la fixation d'un injecteur de carburant dans un perçage de réception d'une culasse d'un moteur à combustion interne à compression du mélange, dans lequel le serre-flanc (1) présente à une extrémité un perçage de fixation (2) qui peut être traversé par un élément de fixation, pour la fixation du serre-flanc(1) à la culasse et qui, à l'extrémité opposé du serre-flanc (1), présente une ouverture de réception (3) destinée à recevoir un injecteur de carburant, l'ouverture de réception (3) étant divisée par une échancrure d'entrée (4) et limitée par une première et une deuxième extrémités de fourche (6, 7) pour exercer sur l'injecteur de carburant une force qui le presse contre un épaulement de pression prévu dans le perçage de réception de la culasse, la première et la deuxième extrémités de fourche (6, 7) présentant chacune un pli en forme de vague vu en coupe pouvant être orienté vers l'injecteur de carburant et un rayon d'arrondi (R2) du pli en forme de vague forme à chaque fois une région d'appui (13, 14),
**caractérisé en ce que**
le serre-flanc (1) présente une géométrie de base plate et allongée le long d'un axe longitudinal (8), et les régions de portée (13, 14) des extrémités de fourche (6, 7) sont orientées de manière à ne s'étendre ni parallèlement ni perpendiculairement à l'axe longitudinal (8).

2. Serre-flanc selon la revendication 1,
**caractérisé en ce que**
les première et deuxième régions de portée (13, 14) des deux extrémités de fourche (6, 7) sont disposées sur une droite de jonction commune (12).

3. Serre-flanc selon la revendication 2,
**caractérisé en ce que**
la droite de jonction (12) présente un point d'intersection avec l'axe longitudinal de l'injecteur de carburant.

4. Serre-flanc selon la revendication 2 ou 3,
**caractérisé en ce que**
la droite de jonction (12) est perpendiculaire à la normale superficielle du serre-flanc (1).

5. Serre-flanc selon une des revendications 1 à 4,
**caractérisé en ce que**
les régions de portée (13, 14) sont orientées perpendiculairement à une ligne médiane (5) de l'échancrure d'entrée (4).

6. Serre-flanc selon une des revendications 1 à 5,
**caractérisé en ce que**,
dans le serre-flanc (1) est formée une fente (9) partant de l'ouverture de réception (3), elle n'est pas disposée symétriquement par rapport à l'axe longitudinal (8) du serre-flanc (1) et une poutre travaillant en flexion (10, 11) est formée pour chaque extrémité de fourche (6, 7).

7. Serre-flanc selon la revendication 6,
**caractérisé en ce que**
les différentes longueurs de flexion des extrémités de fourche (6, 7) peuvent être compensées par l'asymétrie des poutres travaillant en flexion (10, 11), de manière que la force transmise au niveau des régions de portée (13, 14) à l'injecteur de carburant soit identique pour les deux extrémités de fourche (6, 7).

8. Serre-flanc selon une des revendications précédentes,
**caractérisé en ce que**
les extrémités de fourche (6, 7) sont asymétriques.

9. Serre-flanc selon une des revendications précédentes,
**caractérisé en ce qu'**
il est constitué par une pièce découpée et pliée.
